# FASCICULE DE BREVET EUROPEEN

(11) **EP 1 966 535 B1**
(45) Date de publication et mention de la délivrance du brevet: **06.05.2009**
(21) Numéro de dépôt: 06847146.5
(22) Date de dépôt: 26.12.2006
(51) Int. Cl.: F21V 5/00, F21S 8/00

(54) **DISPOSITIF DE SIGNALISATION LUMINEUX**
LEUCHTENDE SIGNALISIERUNGSVORRICHTUNG
LUMINOUS SIGNALLING DEVICE

(30) Priorité: 30.12.2005 FR 0554144
(43) Date de publication de la demande: 10.09.2008
(73) Titulaire: OBSTA, 92316 Sevres Cedex (FR)
(72) Inventeur: HUVET, Jean-Marie, F-51500 Ecueil (FR); BEAUMONT, Xavier, F-51100 Reims (FR)
(74) Mandataire: Laget, Jean-Loup
(86) Numéro de dépôt international: PCT/FR2006/002883
(87) Numéro de publication internationale: WO 2007/077364

(56) Documents cités:
- WO-A-20/04114361
- DE-A1- 4 201 315
- FR-A- 741 772
- FR-A- 1 133 999
- US-A- 2 387 816
- US-A- 5 760 531

## Description

La présente invention a pour objet un dispositif de signalisation lumineux.

Des dispositifs de signalisation destinés aux avions sont utilisés sur des câbles et/ou des obstacles en élévation, par exemple des pylônes, et comportent des moyens de focalisation d'un faisceau lumineux de manière à émettre de la lumière focalisée dans une direction prédéfinie. Les moyens de focalisation connus utilisent généralement des lentilles de Fresnel ou des miroirs paraboliques.

Ces moyens de focalisation présentent l'inconvénient de nécessiter un outillage lourd pour leur réalisation, donc un investissement coûteux. Ces moyens de focalisation ne sont donc pas adaptés à la réalisation de petites et moyennes séries de dispositifs de signalisation. Le document DE 42 01 315 divulgue le préambule de la revendication 1.

La présente invention a pour but de proposer un dispositif de signalisation qui évite au moins certains des inconvénients précités et qui comporte des moyens de focalisation économiques.

A cet effet, l'invention a pour objet un dispositif de signalisation lumineux comportant un ou plusieurs tube(s) de lumière et des moyens de focalisation d'un faisceau lumineux aptes à focaliser un faisceau lumineux provenant dudit ou desdits tube(s) de lumière, lesdits moyens de focalisation d'un faisceau lumineux comprenant plusieurs lentilles cylindriques, chaque lentille cylindrique présentant un axe longitudinal disposé de manière parallèle à un tronçon rectiligne d'un dit tube de lumière, caractérisé en ce que lesdits tronçons rectilignes sont orientés dans plusieurs directions autour d'un axe azimutal prédéterminé, le nombre et l'orientation desdits tronçons rectilignes étant choisis de manière que les faisceaux lumineux provenant desdits tronçons rectilignes et focalisés par lesdites lentilles cylindriques soient dirigés dans toutes les directions azimutales autour dudit axe azimutal.

Selon un mode de réalisation de l'invention, au moins une dite lentille cylindrique est disposée de manière adjacente à un dit tronçon rectiligne. En variante, la lentille cylindrique peut être disposée à une certaine distance du tube à décharge.

La ou les lentilles cylindriques peuvent présenter toute forme en section, apte à focaliser la lumière du tube à décharge sous la forme d'un faisceau aplati. Avantageusement, au moins une dite lentille cylindrique présente une section au moins partiellement circulaire, par exemple en demi cercle ou complètement circulaire.

Selon un mode de réalisation de l'invention, lesdits moyens de focalisation comportent une première lentille cylindrique et une deuxième lentille cylindrique, ladite deuxième lentille cylindrique étant disposée de manière symétrique à ladite première lentille cylindrique par rapport à un plan passant par l'axe longitudinal d'un dit tronçon rectiligne du tube de lumière.

Selon un mode de réalisation de l'invention, le plan passant par l'axe longitudinal de ladite deuxième lentille cylindrique et par l'axe longitudinal dudit tronçon rectiligne est décalé du plan passant par l'axe longitudinal de ladite première lentille cylindrique et par l'axe longitudinal dudit tronçon rectiligne d'un angle qui détermine un angle de site pour le faisceau focalisé par lesdites lentilles cylindriques.

Selon un mode de réalisation, ledit dispositif comporte un unique tube de lumière comportant plusieurs tronçons rectilignes reliés entre eux, lesdits moyens de focalisation comportant une pluralité de lentilles cylindriques disposées respectivement de manière parallèle à une pluralité desdits tronçons rectilignes.

Selon un autre mode de réalisation, ledit dispositif comporte plusieurs tubes de lumière, chacun desdits tubes de lumière comportant un tronçon rectiligne, lesdits moyens de focalisation comportant une pluralité de lentilles cylindriques disposées respectivement de manière parallèle à une pluralité desdits tronçons rectilignes.

Selon un mode de réalisation, ledit dispositif comporte au moins n tronçons rectilignes, n étant un entier positif, les axes longitudinaux desdits n tronçons rectilignes étant décalés deux à deux d'un angle de 180°/n.

Selon un autre mode de réalisation, ledit dispositif comporte au moins n tronçons rectilignes, n étant un entier positif, les axes longitudinaux desdits n tronçons rectilignes étant décalés deux à deux d'un angle de 360°/n.

Le dispositif peut être réalisé sur un ou plusieurs niveaux. Avantageusement, lesdits tronçons rectilignes sont disposés dans au moins deux plans parallèles, au moins une lentille cylindrique disposée parallèlement à un tronçon rectiligne dans un plan supérieur étant en appui sur au moins une lentille cylindrique disposée parallèlement à un tronçon rectiligne dans un plan inférieur.

De préférence, le dispositif comporte une enveloppe de protection dans laquelle sont disposés lesdits moyens de focalisation, ladite enveloppe de protection présentant une symétrie de révolution selon un axe azimutal, ladite enveloppe de protection étant réalisée dans un matériau transparent.

Selon un mode de réalisation de l'invention, ladite enveloppe de protection a une forme sensiblement cylindrique.

Par exemple, le rapport entre le diamètre du tronçon rectiligne du tube à décharge et le diamètre d'une dite lentille cylindrique est compris entre 0.3 et 0.4 et une dite lentille cylindrique présente une longueur supérieure à 60mm.

Selon un mode de réalisation de l'invention, au moins une lentille cylindrique est réalisée en verre plein.

Selon un autre mode de réalisation de l'invention, au moins une lentille cylindrique est réalisée par une enveloppe creuse en verre remplie d'un liquide dont l'indice de réfraction est proche de celui du verre.

De préférence, une dite lentille cylindrique est fixée à un tronçon rectiligne à l'aide d'un support fixé d'une part à ladite lentille cylindrique et d'autre part audit tronçon rectiligne.

Avantageusement, ledit support est métallique.

Selon un mode de réalisation de l'invention, ledit support a sensiblement une forme d'équerre, ledit support étant fixé audit tronçon rectiligne au niveau de l'angle de ladite équerre, à ladite lentille cylindrique au niveau d'un pan de ladite équerre, et à une deuxième lentille cylindrique au niveau du deuxième pan de ladite équerre.

Avantageusement, la fixation dudit support audit tronçon rectiligne et à ladite lentille est réalisée par collage.

Selon un mode de réalisation, ledit tube de lumière est un tube à décharge. Dans ce mode de réalisation, avantageusement, le dispositif comporte des moyens d'alimentation reliés audit tube à décharge et aptes à générer une décharge électrique à une fréquence prédéterminée dans ledit tube à décharge.

L'invention sera mieux comprise, et d'autres buts, détails, caractéristiques et avantages de celle-ci apparaîtront plus clairement au cours de la description explicative détaillée qui va suivre, d'un mode de réalisation de l'invention donné à titre d'exemple purement illustratif et non limitatif, en référence aux dessins schématiques annexés.

Sur ces dessins :
- la figure 1 est une vue schématique simplifiée de côté d'un dispositif de signalisation selon un mode de réalisation de l'invention ;
- la figure 2 est une vue agrandie de la zone II de la figure 1 ;
- la figure 3 est une courbe représentant l'évolution de l'intensité lumineuse maximale du faisceau focalisé en fonction du diamètre de la lentille cylindrique ;
- la figure 4 est une courbe représentant l'évolution d'une ouverture angulaire du faisceau focalisé selon l'angle de site en fonction du diamètre de la lentille cylindrique ;
- la figure 5 montre une série de courbes représentant l'évolution de l'intensité lumineuse en fonction de l'angle de site pour différentes réalisations de l'ensemble tube à décharge - lentille cylindrique ; et
- la figure 6 est une vue schématique partielle simplifiée de dessus du dispositif de signalisation de la figure 1.

En se référant aux figures 1, 2 et 6, on voit un dispositif de signalisation 1 destiné à être fixé à un pylône (non représenté), ou à un autre obstacle en élévation, pour remplir la fonction de balise de signalisation de danger pour des pilotes d'avions.

Le dispositif de signalisation 1 comporte six lentilles cylindriques 2, 3, 4, 5, 6 et 7 de section circulaire. Sur la figure 6, seules les lentilles 6 et 7 ont été représentées, par souci de clarté. Chaque lentille cylindrique 2, 3, 4, 5, 6, 7 a par exemple une longueur sensiblement égale à 70mm et un diamètre sensiblement égal à 20mm. Les lentilles cylindriques 2, 3, 4, 5, 6 et 7 sont réalisées en verre. En variante, les lentilles cylindriques 2, 3, 4, 5, 6 et 7 peuvent comporter une enveloppe creuse en verre, l'enveloppe étant remplie d'un liquide dont l'indice de réfraction est proche de l'indice du verre, par exemple de l'eau glycérinée ou un autre liquide dont l'indice de réfraction est suffisamment élevé, par exemple de l'ordre de 1,5. Le verre utilisé est par exemple un verre Pyrex de type classique.

Le dispositif de signalisation 1 comporte un tube à décharge 8 comprenant trois tronçons rectilignes 9, 10 et 11. Le tube à décharge 8 est réalisé en verre et est par exemple un tube néon ou xénon. Les deux extrémités du tube 8 sont fermées de manière étanche par une électrode après le remplissage du néon ou xénon. Le tube à décharge 8 est relié à un dispositif d'alimentation 12 apte à générer une tension entre les électrodes pour entretenir la décharge. Le dispositif d'alimentation 12 a par exemple une tension d'entrée comprise entre 12 et 48 V_{DC} et consomme une puissance de 6W.

Chaque tronçon rectiligne 9, 10, 11 a par exemple un diamètre sensiblement égal à 7mm. Les tronçons rectilignes 9, 10, 11 sont reliés entre eux par des tronçons de liaison 13 et 14. Les tronçons rectilignes 9, 10, 11 font deux à deux un angle δ de 60° en vue de dessus et sont superposés, c'est à dire que chaque tronçon rectiligne coupe sensiblement en son milieu un axe azimutal A.

Le tronçon rectiligne 9 (respectivement 10, 11) est fixé à deux lentilles cylindriques 2 et 3 (respectivement 4 et 5, 6 et 7) disposées le long du tronçon rectiligne 9 (respectivement 10, 11), de manière adjacente à celui-ci. Les lentilles cylindriques 2 et 3 (respectivement 4 et 5, 6 et 7) sont disposées de manière symétrique l'une par rapport à l'autre par rapport à un plan vertical V passant par l'axe T1 (respectivement T2, T3) du tronçon rectiligne 9 (respectivement 10, 11).

Le plan horizontal P passant par l'axe T2 et le plan E1 passant par l'axe T2 et l'axe L1 de la lentille cylindrique 4 forment entre eux un angle γ. Le plan horizontal P passant par l'axe T2 et le plan E2 passant par l'axe T2 et l'axe L2 de la lentille cylindrique 5 forment entre eux un angle γ. Les lentilles 4 et 5 sont au même niveau horizontal, afin de projeter la lumière selon un même angle de site, dans deux directions azimutales opposées. En d'autres termes, le plan E1 et le plan E2 forment entre eux un angle β, avec β = 180° - 2*γ De manière similaire, le plan horizontal passant par l'axe T1 (respectivement T3) et le plan passant par l'axe T1 (respectivement T3) et l'axe de la lentille cylindrique 2,3 (respectivement 6, 7) forment entre eux un angle γ.

La longueur de chaque tronçon rectiligne 9, 10, 11 est adaptée pour que le tube à décharge 8 puisse émettre de la lumière dans toute la longueur des lentilles cylindriques 2, 3, 4, 5, 6, 7 correspondantes. Pour cela, la longueur de chaque tronçon rectiligne 9, 10, 11 est légèrement supérieure à la longueur des lentilles cylindriques 2, 3, 4, 5, 6, 7. Chaque tronçon rectiligne 9, 10, 11 a par exemple une longueur sensiblement égale à 100mm.

Un support 15 permet de fixer les lentilles cylindriques 4, 5 au tronçon rectiligne 10. Le support 15 à une forme d'équerre et est par exemple réalisé en métal. La longueur de l'équerre 15 est par exemple légèrement inférieure à la longueur des lentilles cylindriques 4, 5. L'angle 16 de l'équerre 15 est fixé le long du tronçon rectiligne 10, par exemple par collage. Le bord 17 de l'équerre 15 est fixé le long de la lentille cylindrique 4, par exemple par collage. Le bord 18 de l'équerre 15 est fixé le long de la lentille cylindrique 5, par exemple par collage. L'équerre 15 permet d'éviter un collage direct entre le tronçon rectiligne 10 et les lentilles cylindriques 4 et 5, qui entraînerait une perte d'intensité lumineuse IL, notamment du fait de diffraction due a la présence de colle dans le chemin optique. Les lentilles cylindriques 2 et 3 (respectivement 6 et 7) sont fixées de manière similaire au tronçon rectiligne 9 (respectivement (11), par un support (non représenté) identique au support 15.

La longueur des tronçons de liaison 13, 14 est adaptée pour que les lentilles cylindriques 2 et 3 soient en appui sur les lentilles cylindriques 4 et 5 et que les lentilles cylindriques 4 et 5 soient en appui sur les lentilles cylindriques 6 et 7. Cette disposition permet d'assurer une rigidité globale du dispositif 1 sans nécessiter de fixation entre les lentilles cylindriques 2, 3, 4, 5, 6, 7 des différents niveaux. Ainsi, le dispositif peut être rendu assez compact par une disposition sur plusieurs niveaux superposés. La charge des niveaux supérieurs étant reprise directement par les lentilles cylindriques des niveaux inférieurs, le tube à décharge ne subit pas de contrainte excessive. En variante, les lentilles cylindriques 2, 3, 4, 5, 6, 7 des différents niveaux peuvent être fixées entre elles.

Le dispositif de signalisation 1 comporte une enveloppe de protection 20. L'enveloppe de protection 20 présente une symétrie de révolution selon l'axe azimutal A, c'est-à-dire qu'elle a par exemple une forme globalement cylindrique ou conique. L'enveloppe de protection 20 est réalisée dans un matériau transparent, par exemple du verre. L'enveloppe de protection 20 est fermée par un couvercle 21 amovible permettant de remplacer l'optique en cas de défaillance du tube à décharge. En variante, le couvercle 21 peut être scellé sur l'enveloppe de protection 20. Dans cette variante, en cas de défaillance du tube à décharge 8, l'enveloppe de protection 20 est également remplacée.

Les lentilles cylindriques du niveau supérieur, c'est-à-dire les lentilles 2 et 3, peuvent être fixées au couvercle 21.

En se référant aux figures 3 à 5, on va maintenant décrire le fonctionnement du dispositif de signalisation 1 selon le mode de réalisation.

Lorsque le tube à décharge 8 est alimenté par le dispositif d'alimentation 12, de la lumière est émise depuis le tube à décharge 8 dans toutes les directions, d'une manière connue en soi. On notera que les parties du tube à décharge 8 qui ne sont pas longées par une lentille cylindrique 2, 3, 4, 5, 6, 7, notamment les tronçons de liaison 13 et 14, consomment inutilement de l'énergie puisqu'elles diffusent dans toutes les directions de la lumière qui ne pourra pas être focalisée. Le mode de réalisation représenté sur la figure 1 permet de minimiser les pertes en réalisant chaque tronçon rectiligne 9, 10, 11 avec une longueur proche de la longueur des lentilles cylindriques 2, 3, 4, 5, 6, 7, et en limitant la longueur des tronçons de liaisons 13, 14.

La lumière émise par le tube à décharge 8 qui traverse la lentille cylindrique 5 forme un faisceau focalisé 33 de manière que l'intensité lumineuse maximale soit émise dans le plan E2 (figure 2). L'angle entre le plan horizontal P et le centre du faisceau lumineux 33, c'est-à-dire le plan E2 est appelé angle de site γ du faisceau lumineux. L'angle entre le plan P et le plan E2 correspond à l'angle de site souhaité pour que la balise de signalisation soit vue depuis les aéronefs à une distance de sécurité suffisante. Cet angle est par exemple sensiblement égal à 8°. On notera que le dispositif 1 permet un réglage particulièrement simple de l'angle γ. La largeur angulaire Δγ du faisceau 33 dépend notamment du diamètre D de la lentille cylindrique 5, tel que cela est représenté sur la figure 4. Les plans délimitant la largeur angulaire Δγ sont par exemple définis à mi-amplitude de l'intensité lumineuse maximale.

Les faisceaux lumineux focalisés provenant des lentilles cylindriques 2, 3, 4, 6 et 7 sont obtenus de manière similaire. On notera que les lentilles cylindriques 2, 3, 4, 5, 6 et 7 sont positionnées de manière que les différents faisceaux lumineux focalisés 33 aient sensiblement la même intensité lumineuse IL pour le même angle de site γ puisque les lentilles cylindriques sont décalées du même angle γ.

L'angle azimutal d'ouverture du faisceau focalisé par la lentille cylindrique 7, c'est-à-dire l'angle couvert par le faisceau focalisé 33 par rapport à l'axe A comme visible sur la figure 6, dépend des diamètres relatifs du tronçon rectiligne 10 et de la lentille cylindrique 7 ainsi que de la longueur de la lentille cylindrique 7. L'angle azimutal est par exemple compris entre 60 et 120°.

Les angles azimutaux d'ouverture des faisceaux focalisés provenant des lentilles cylindriques 2, 3, 4, 5, et 6 sont déterminés de manière similaire, et sont ici identiques.

Le dispositif de signalisation 1 permet l'émission de faisceaux lumineux focalisés dans toutes les directions azimutales par la combinaison des faisceaux lumineux focalisés par les lentilles cylindriques 2, 3, 4, 5, 6 et 7. On notera que dans le mode de réalisation décrit, les différents faisceaux lumineux se superposent partiellement.

La focalisation de la lumière émise par le tube à décharge 8 permet de réduire la consommation de puissance électrique nécessaire pour obtenir une intensité lumineuse donnée dans la direction choisie, c'est-à-dire dans la direction de site souhaitée.

Pour chaque lentille cylindrique 2, 3, 4, 5, 6, 7, l'intensité lumineuse maximale, c'est-à-dire l'intensité lumineuse IL émise dans la direction de site souhaitée, dépend de la longueur de la lentille cylindrique. Pour un diamètre de tube à décharge 8 donné, lorsque le diamètre de la lentille cylindrique augmente, l'intensité lumineuse IL augmente, tel que cela est représenté sur la figure 3. L'intensité lumineuse maximale est par exemple de l'ordre de 10 candelas avec une émission dans le rouge.

Le dispositif de signalisation 1 ne nécessite pas l'utilisation de moule ou d'outillage lourd pour la réalisation des moyens de focalisation, c'est à dire les lentilles cylindriques 2, 3, 4, 5, 6 et 7. Les lentilles cylindriques sont obtenues par filage et ne nécessitent ni de polissage ni d'usinage. Le dispositif 1 ne nécessite donc pas d'investissement coûteux et il est ainsi particulièrement adapté pour la réalisation de petites et moyennes séries de dispositifs de signalisation.

D'autres variantes sont possibles. Par exemple, les lentilles cylindriques 2, 3, 4, 5, 6 et 7 et le tube à décharge 8 ne sont pas nécessairement adjacents. La distance optimale entre le tube à décharge 8 et une lentille cylindrique 2, 3, 4, 5, 6 et 7 dépend de la position de focale. Cette distance optimale est par exemple déterminée expérimentalement. On notera que la largeur angulaire Δγ dépend de la distance entre le tube à décharge 8 et la lentille cylindrique 2, 3, 4, 5, 6, 7.

Les longueurs et diamètres des tronçons rectilignes 9, 10, 11 et des lentilles cylindriques 2, 3, 4, 5, 6 et 7 peuvent être différents des exemples donnés dans la présente description.

La figure 5 représente des profils d'intensité lumineuse IL émise en fonction de l'angle a entre le plan P et le plan d'émission.

La courbe 30 est obtenue avec un diamètre de tube à décharge 8 égal à 7 mm, un diamètre de lentille 4 égal à 20 mm, la lentille 4 étant adjacente au tube à décharge 8.

La courbe 31 est obtenue avec un diamètre de tube à décharge 8 égal à 8 mm, un diamètre de lentille 4 égal à 20 mm, la lentille 4 étant espacée du tube à décharge 8 d'environ 1mm.

La courbe 32 est obtenue avec un diamètre de tube à décharge 8 égal à 8 mm, un diamètre de lentille 4 égal à 20 mm, la lentille 4 étant adjacente au tube à décharge 8.

La courbe 35 est obtenue avec un diamètre de tube à décharge 8 égal à 8 mm, un diamètre de lentille 4 égal à 24 mm, la lentille 4 étant espacée du tube à décharge 8 d'environ 1 mm.

La courbe 34 est obtenue avec un diamètre de tube à décharge 8 égal à 8 mm, un diamètre de lentille 4 égal à 24 mm, la lentille 4 étant adjacente au tube à décharge 8.

Les courbes 30, 31, 32, 34 et 35 sont sensiblement en forme de cloche, le sommet de la cloche, c'est-à-dire l'angle de site γ dans lequel le maximum d'intensité est émise, se trouvant dans le plan E1. L'intensité maximale de la courbe 30 est plus élevée, c'est-à-dire qu'une intensité lumineuse supérieure est émise dans la direction souhaitée, et donc que le dispositif de signalisation est plus visible. Ceci est en accord avec les courbes des figures 3 et 4 qui montrent que le faisceau est focalisé dans un secteur angulaire de plus en plus étroit, avec une intensité de plus en plus élevée, à mesure que le diamètre de la lentille augmente.

Le dispositif de signalisation peut comporter quatre paires de lentilles cylindriques. Dans ce cas, l'angle entre les tronçons rectilignes pris deux à deux est sensiblement égal à 45°. De manière plus générale, le dispositif de signalisation peut comporter un nombre quelconque n de tronçons rectilignes, n étant un entier positif, les tronçons faisant deux à deux un angle de 180°/n, le dispositif de signalisation comportant n paires de lentilles cylindriques.

Le dispositif de signalisation peut comporter plusieurs tronçons rectilignes, associés à des lentilles cylindriques, parallèles entre eux. Cette configuration permet de multiplier l'intensité lumineuse émise.

Le tube à décharge peut comporter trois tronçons rectilignes disposés sensiblement en triangle. Dans ce cas, une lentille cylindrique est disposée sur chaque tronçon rectiligne, vers l'extérieur du triangle. Des réflecteurs peuvent être disposés de manière sensiblement adjacente aux tronçons rectilignes à l'intérieur du triangle pour limiter les pertes lumineuses. De manière plus générale, les tronçons rectilignes peuvent former entre eux un polygone quelconque, l'objectif étant de couvrir toutes les directions azimutales. L'angle entre les tronçons rectilignes est dans ce cas égal à 360°/n, n étant le nombre de tronçons rectilignes.

Plusieurs tubes à décharge peuvent être utilisés à la place du tube à décharge comportant plusieurs tronçons rectilignes reliés entre eux par des tronçons de liaison. Dans ce cas, un tube à décharge peut être utilisé en combinaison avec une paire de lentilles cylindriques. Chaque tube à décharge est connecté au dispositif d'alimentation. Ce mode de réalisation fourni une sécurité supplémentaire en cas de défaillance d'un tube à décharge. Dans cette variante, plusieurs dispositifs d'alimentation peuvent être prévus, par exemple un dispositif d'alimentation indépendant peut être connecté à chaque tube à décharge. Ce mode de réalisation fourni une sécurité supplémentaire en cas de défaillance d'un dispositif d'alimentation.

La lumière peut être émise de manière continue ou par intermittence, ce qui permet d'obtenir des dispositifs de signalisation fixe ou clignotants.

Le tube à décharge peut être remplacé par un autre tube de lumière, c'est-à-dire par toute source lumineuse apte à émettre de la lumière le long d'un tube, par exemple une lampe à filament, une lampe halogène ou une diode électroluminescente (LED).

Les lentilles cylindriques de section circulaire présentent l'avantage de faciliter le montage du dispositif grâce à leur symétrie de révolution. Cependant, les lentilles cylindriques n'ont pas nécessairement une section circulaire. Une lentille cylindrique peut par exemple présenter une section en demi cylindre. De manière plus générale, le terme cylindrique doit être interprété ici comme engendré par une génératrice parallèle à une direction fixe qui s'appui sur une courbe plane dite directrice.

Bien que l'invention ait été décrite en relation avec un mode de réalisation particulier, il est bien évident qu'elle n'y est nullement limitée et qu'elle comprend tous les équivalents techniques des moyens décrits ainsi que leurs combinaisons si celles-ci entrent dans le cadre due l'invention, tel que défini par les revendications.

## Revendications

1. Dispositif de signalisation lumineux (1) comportant un ou plusieurs tube(s) de lumière (8) et des moyens de focalisation (2, 3, 4, 5, 6, 7) d'un faisceau lumineux aptes à focaliser un faisceau lumineux provenant dudit ou desdits tube(s) de lumière, lesdits moyens de focalisation d'un faisceau lumineux comprenant plusieurs lentilles cylindriques (2, 3, 4, 5, 6, 7), chaque lentille cylindrique présentant un axe longitudinal (L1, L2) disposé de manière parallèle à un tronçon rectiligne (9, 10, 11) d'un dit tube de lumière, **caractérisé en ce que** lesdits tronçons rectilignes (9, 10, 11) sont orientés dans plusieurs directions autour d'un axe azimutal (A) prédéterminé, le nombre et l'orientation desdits tronçons rectilignes étant choisis de manière que les faisceaux lumineux provenant desdits tronçons rectilignes et focalisés par lesdites lentilles cylindriques (2, 3, 4, 5, 6, 7) soient dirigés dans toutes les directions azimutales autour dudit axe azimutal.

2. Dispositif selon la revendication 1, **caractérisé en ce qu'**au moins une dite lentille cylindrique (2, 3, 4, 5, 6, 7) est disposée de manière adjacente à un dit tronçon rectiligne (9, 10, 11).

3. Dispositif selon la revendication 1 ou 2, **caractérisé en ce qu'**au moins une dite lentille cylindrique (2, 3, 4, 5, 6, 7) présente une section au moins partiellement circulaire.

4. Dispositif selon l'une quelconque des revendications 1 à 3, **caractérisé en ce que** lesdits moyens de focalisation comportent une première lentille cylindrique (4) et une deuxième lentille cylindrique (5), ladite deuxième lentille cylindrique (5) étant disposée de manière symétrique à ladite première lentille cylindrique (4) par rapport à un plan (V) passant par l'axe longitudinal (T2) d'un dit tronçon rectiligne (10).

5. Dispositif selon la revendication 4, **caractérisé en ce que** le plan passant par l'axe longitudinal (L2) de ladite deuxième lentille cylindrique (5) et par l'axe longitudinal (T2) dudit tronçon rectiligne (10) est décalé du plan (E) passant par l'axe longitudinal (L1) de ladite première lentille cylindrique et par l'axe longitudinal (T2) dudit tronçon rectiligne (8) d'un angle (β) qui détermine un angle de site pour les faisceaux focalisés par lesdites lentilles cylindriques (4, 5).

6. Dispositif selon l'une quelconque des revendications 1 à 5, **caractérisé en ce qu'**il comporte un unique tube de lumière (8) comportant plusieurs tronçons rectilignes (9, 10, 11) reliés entre eux, lesdits moyens de focalisation comportant une pluralité de lentilles cylindriques (2, 3, 4, 5, 6, 7) disposées respectivement de manière parallèle à une pluralité desdits tronçons rectilignes.

7. Dispositif selon l'une quelconque des revendications 1 à 5, **caractérisé en ce qu'**il comporte plusieurs tubes de lumière, chacun desdits tubes de lumière comportant un tronçon rectiligne, lesdits moyens de focalisation comportant une pluralité de lentilles cylindriques (2, 3, 4, 5, 6, 7) disposées respectivement de manière parallèle à une pluralité desdits tronçons rectilignes.

8. Dispositif selon la revendication 6 ou 7, **caractérisé en ce qu'**il comporte au moins n tronçons rectilignes (9, 10, 11), n étant un entier positif, les axes longitudinaux (T1, T2, T3) desdits n tronçons rectilignes étant décalés deux à deux d'un angle de 180°/n.

9. Dispositif selon la revendication 6 ou 7, **caractérisé en ce qu'**il comporte au moins n tronçons rectilignes (9, 10, 11), n étant un entier positif, les axes longitudinaux (T1, T2, T3) desdits n tronçons rectilignes étant décalés deux à deux d'un angle de 360°/n.

10. Dispositif selon l'une quelconque des revendications 6 à 9, **caractérisé en ce que** lesdits tronçons rectilignes (9, 10, 11) sont disposés dans au moins deux plans parallèles, au moins une lentille cylindrique (2, 3) disposée parallèlement à un tronçon rectiligne (9) dans un plan supérieur étant en appui sur au moins une lentille cylindrique (4, 5) disposée parallèlement à un tronçon rectiligne (10) dans un plan inférieur.

11. Dispositif selon l'une des revendications 1 à 10, **caractérisé en ce qu'**il comporte une enveloppe de protection (20) dans laquelle sont disposés lesdits moyens de focalisation, ladite enveloppe de protection présentant une symétrie de révolution selon un axe azimutal (A), ladite enveloppe de protection étant réalisée dans un matériau transparent.

12. Dispositif selon la revendication 11, **caractérisé en ce que** ladite enveloppe de protection (20) a une forme sensiblement cylindrique.

13. Dispositif selon l'une quelconque des revendications 1 à 12, **caractérisé en ce qu'**au moins une lentille cylindrique (2, 3, 4, 5, 6, 7) est réalisée en verre plein.

14. Dispositif selon l'une quelconque des revendications 1 à 13, **caractérisé en ce qu'**au moins une lentille cylindrique (2, 3, 4, 5, 6, 7) est réalisée par une enveloppe creuse en verre remplie d'un liquide dont l'indice de réfraction est proche de celui du verre.

15. Dispositif selon l'une quelconque des revendications 1 à 14, **caractérisé en ce qu'**une dite lentille cylindrique (2, 3, 4, 5, 6, 7) est fixée à un tronçon rectiligne (9, 10, 11) à l'aide d'un support (15) fixé d'une part à ladite lentille cylindrique et d'autre part audit tronçon rectiligne.

16. Dispositif selon la revendication 15, **caractérisé en ce que** ledit support (15) est métallique.

17. Dispositif selon la revendication 15 ou 16, **caractérisé en ce que** ledit support (15) a sensiblement une forme d'équerre, ledit support (15) étant fixé audit tronçon rectiligne (10) au niveau de l'angle (16) de ladite équerre, à ladite lentille cylindrique (4) au niveau d'un pan (17) de ladite équerre, et à une deuxième lentille cylindrique (5) au niveau du deuxième pan (18) de ladite équerre.

18. Dispositif selon l'une quelconque des revendications 15 à 17, **caractérisé en ce que** la fixation dudit support (15) audit tronçon rectiligne (10) et à ladite lentille (4, 5) est réalisée par collage.

19. Dispositif selon l'une quelconque des revendications 1 à 18, **caractérisé en ce que** le tube de lumière est un tube à décharge.

20. Dispositif selon la revendication 19, **caractérisé en ce qu'**il comporte des moyens d'alimentation (12) reliés audit tube à décharge et aptes à générer une décharge électrique à une fréquence prédéterminée dans ledit tube à décharge (8).

## Claims

1. A light signaling device (1), comprising one or more light tubes (8) and light beam focusing means (2, 3, 4, 5, 6, 7) for focusing a light beam from said light tube(s), said light beam focusing means comprising several cylindrical lenses (2, 3, 4, 5, 6, 7), each cylindrical lens having a longitudinal axis (L1, L2) arranged in parallel with a straight section (9, 10, 11) of one said light tube, **characterized in that** said straight sections (9, 10, 11) are oriented in several directions about a predetermined azimuth axis (A), the number and orientation of said straight sections being chosen so that the light beams, which come from said straight sections and are focused by said cylindrical lenses (2, 3, 4, 5, 6, 7), are directed in all azimuth directions about said azimuth axis.

2. The device according to claim 1, **characterized in that** at least said cylindrical lens (2, 3, 4, 5, 6, 7) is arranged next to one said straight section (9, 10, 11).

3. The device according to claim 1 or 2, **characterized in that** the at least one said cylindrical lens (2, 3, 4, 5, 6, 7) has a portion, which is at least partially circular.

4. The device according to any of claims 1 to 3, **characterized in that** said focusing means comprises a first cylindrical lens (4) and a second cylindrical lens (5), said second cylindrical lens (5) being arranged symmetrically to said first cylindrical lens (4) with respect to a plane (V) going through the longitudinal axis (T2) of said straight section (10).

5. The device according to claim 4, **characterized in that** the plane going through the longitudinal axis (L2) of said second cylindrical lens (5) and through the longitudinal axis (T2) of said straight section (10) is offset from the plane (E) going through the longitudinal axis (L1) of said first cylindrical lens and through the longitudinal axis (T2) of said straight section (8) by an angle (β), which determines an elevation angle for the beams focused by said cylindrical lenses (4, 5).

6. The device according to any of claims 1 to 5, **characterized in that** it comprises a single light tube (8) having several straight sections (9, 10, 11) linked to each other, said focusing means having a plurality of cylindrical lenses (2, 3, 4, ,5 ,6, 7) arranged respectively in parallel with a plurality of said straight sections.

7. The device according to any of claims 1 to 5, **characterized in that** it comprises several light tubes, each of said light tubes having a straight section, said focusing means having a plurality of cylindrical lenses (2, 3, 4, 5, 6, 7) arranged respectively in parallel with a plurality of said straight sections.

8. The device according to claim 6 or 7, **characterized in that** it comprises at least n straight sections (9, 10, 11), n being a positive integer, the longitudinal axes (T1, T2, T3) of said n straight sections being offset two by two by an angle of 180°/n.

9. The device according to claim 6 or 7**, characterized in that** it comprises at least n straight sections (9, 10, 11), n being a positive integer, the longitudinal axes (T1, T2, T3) of said n straight sections being offset two by two by an angle of 360°/n.

10. The device according to any of claims 6 to 9, **characterized in that** said straight sections (9, 10, 11) are arranged in at least two parallel planes, with at least one cylindrical lens (2, 3) being arranged in parallel with a straight section (9) in a higher plane resting on at least one cylindrical lens (4, 5) arranged in parallel with a straight section (10) in a lower plane.

11. The device according to any of claims 1 to 10, **characterized in that** it comprises a protective case (20), wherein said focusing means is arranged, the protective case being rotationally symmetrical along an azimuth axis (A), said protective case being made of transparent material.

12. The device according to claim 11, **characterized in that** said protective case (20) has a substantially cylindrical shape.

13. The device according to any of claims 1 to 12, **characterized in that** at least one cylindrical lens (2, 3, 4, 5, 6, 7) is made of solid glass.

14. The device according to any of claims 1 to 13, **characterized in that** at least one cylindrical lens (2, 3, 4, 5, 6, 7) is made from a hollow glass case filled with a liquid having a refractive index close to that of glass.

15. The device according to any of claims 1 to 14, **characterized in that** one said cylindrical lens (2, 3, 4, 5, 6, 7) is attached to a straight section (9, 10, 11) by means of a holder (15) attached on the hand to said cylindrical lens and on the other hand to said straight section.

16. The device according to claim 15, **characterized in that** said holder (15) is metallic.

17. The device according to claim 15 or 16, **characterized in that** said holder (15) is substantially shaped as a square, said holder (15) being attached to said straight section (10) at the corner (16) of said square, to said cylindrical lens (4) at one leg (17) of said square, and to a second cylindrical lens (5) at the second leg (18) of said square.

18. The device according to any of claims 15 to 17, **characterized in that** the attachment of said holder (15) to said straight section (10) and said lens (4, 5) is made by gluing.

19. The device according to any of claims 1 to 18, **characterized in that** the light tube is a discharge tube.

20. The device according to claim 19, **characterized in that** it comprises supply means (12) linked to said discharge tube and adapted for generating an electric discharge at a predetermined frequency inside said discharge tube (8).

## Patentansprüche

1. Leuchtsignalvorrichtung (1), umfassend eine oder mehrere Lichtröhren (8) und Lichtstrahl-Bündelungsmittel (2, 3, 4, 5, 6, 7) zum Bündeln eines Lichtstrahls aus der Lichtröhre bzw. den Lichtröhren, wobei die Lichtstrahl-Bündelungsmittel mehrere Zylinderlinsen (2, 3, 4, 5, 6, 7) umfassen, wobei jede Zylinderlinse eine Längsachse (L1, L2) aufweist, die zu einem geraden Stück (9, 10, 11) der Lichtröhre parallel angeordnet ist, **dadurch gekennzeichnet, dass** die geraden Stücke (9, 10, 11) in mehreren Richtungen um eine vorbestimmte Azimutachse (A) herum ausgerichtet sind, wobei die Anzahl und Ausrichtung der geraden Stücke derart gewählt werden, dass die Lichtstrahlen, die aus den geraden Stücken stammen und von den Zylinderlinsen (2, 3, 4, 5, 6, 7) gebündelt werden, in allen Azimutrichtungen um die Azimutachse herum geleitet werden.

2. Vorrichtung nach Anspruch 1, **dadurch gekennzeichnet, dass** mindestens eine Zylinderlinse (2, 3, 4, 5, 6, 7) neben einem geraden Stück (9, 10, 11) angeordnet ist.

3. Vorrichtung nach Anspruch 1 oder 2, **dadurch gekennzeichnet, dass** mindestens eine Zylinderlinse (2, 3, 4, 5, 6, 7) einen Abschnitt aufweist, der mindestens teilweise kreisförmig ist.

4. Vorrichtung nach einem der Ansprüche 1 bis 3, **dadurch gekennzeichnet, dass** die Bündelungsmittel eine erste Zylinderlinse (4) und eine zweite Zylinderlinse (5) umfassen, wobei die zweite Zylinderlinse (5) zur ersten Zylinderlinse (4) im Verhältnis zu einer Ebene (V), die durch die Längsachse (T2) eines geraden Stücks (10) geht, symmetrisch angeordnet ist.

5. Vorrichtung nach Anspruch 4, **dadurch gekennzeichnet, dass** die Ebene, die durch die Längsachse (L2) der zweiten Zylinderlinse (5) und durch die Längsachse (T2) des geraden Stücks (10) geht, von der Ebene (E), die durch die Längsachse (L1) der ersten Zylinderlinse und durch die Längsachse (T2) des geraden Stücks (8) geht, um einen Winkel (β) versetzt ist, der einen Zielhöhenwinkel für die von den Zylinderlinsen (4, 5) gebündelten Strahlen bestimmt.

6. Vorrichtung nach einem der Ansprüche 1 bis 5, **dadurch gekennzeichnet, dass** sie eine einzelne Lichtröhre (8) umfasst, die mehrere gerade Stücke (9, 10, 11) umfasst, die miteinander verbunden sind, wobei die Bündelungsmittel eine Vielzahl von Zylinderlinsen (2, 3, 4, ,5 6, 7) umfassen, die jeweils parallel zu einer Vielzahl der geraden Stücke angeordnet sind.

7. Vorrichtung nach einem der Ansprüche 1 bis 5, **dadurch gekennzeichnet, dass** sie mehrere Lichtröhren umfasst, wobei jede der Lichtröhren ein geraden Stück aufweist, wobei die Bündelungsmittel eine Vielzahl von Zylinderlinsen (2, 3, 4, 5, 6, 7) aufweisen, die jeweils zu einer Vielzahl von geraden Stücken parallel angeordnet sind.

8. Vorrichtung nach Anspruch 6 oder 7, **dadurch gekennzeichnet, dass** sie mindestens n gerade Stücke (9, 10, 11) umfasst, wobei n eine positive ganze Zahl ist, wobei die Längsachsen (T1, T2, T3) der n geraden Stücke jeweils zu zweit um einen Winkel von 180°/n versetzt sind.

9. Vorrichtung nach Anspruch 6 oder 7, **dadurch gekennzeichnet, dass** sie mindestens n gerade Stücke (9, 10, 11) umfasst, wobei n eine positive ganze Zahl ist, wobei die Längsachsen (T1, T2, T3) der n geraden Stücke jeweils zu zweit um einen Winkel von 360°/n versetzt sind.

10. Vorrichtung nach einem der Ansprüche 6 bis 9**, dadurch gekennzeichnet, dass** die geraden Stücke (9, 10, 11) in mindestens zwei parallelen Ebenen angeordnet sind, wobei mindestens eine Zylinderlinse (2, 3) parallel zu einem geraden Stück (9) auf einer höheren Ebene angeordnet ist, die auf mindestens einer Zylinderlinse (4, 5) aufliegt, die parallel zu einem geraden Stück (10) auf einer unteren Ebene angeordnet ist.

11. Vorrichtung nach einem der Ansprüche 1 bis 10, **dadurch gekennzeichnet, dass** sie eine Schutzhülle (20) umfasst, in der die Bündelungsmittel angeordnet sind, wobei die Schutzhülle entlang einer Azimutachse (A) rotationssymmetrisch ist, wobei die Schutzhülle aus einem transparentem Material hergestellt wird.

12. Vorrichtung nach Anspruch 11, **dadurch gekennzeichnet, dass** die Schutzhülle (20) eine im Wesentlichen zylindrische Form hat.

13. Vorrichtung nach einem der Ansprüche 1 bis 12, **dadurch gekennzeichnet, dass** mindestens eine Zylinderlinse (2, 3, 4, 5, 6, 7) aus massivem Glas hergestellt wird.

14. Vorrichtung nach einem der Ansprüche 1 bis 13, **dadurch gekennzeichnet, dass** mindestens eine Zylinderlinse (2, 3, 4, 5, 6, 7) aus einer hohlen Hülle aus Glas hergestellt wird, die mit einer Flüssigkeit gefüllt ist, das eine Brechungszahl aufweist, die derjenigen von Glas nahe liegt.

15. Vorrichtung nach einem der Ansprüche 1 bis 14, **dadurch gekennzeichnet, dass** eine Zylinderlinse (2, 3, 4, 5, 6, 7) an einem geraden Stück (9, 10, 11) anhand eines Halters (15) befestigt ist, der einerseits an der Zylinderlinse und andererseits an dem geraden Stück befestigt ist.

16. Vorrichtung nach Anspruch 15, **dadurch gekennzeichnet, dass** der Halter (15) aus Metall besteht.

17. Vorrichtung nach Anspruch 15 oder 16, **dadurch gekennzeichnet, dass** der Halter (15) im Wesentlichen als Winkelstück geformt ist, wobei der Halter (15) an dem geraden Stück (10) im Bereich der Ecke (16) des Winkelstücks, an der Zylinderlinse (4) im Bereich eines Schenkels (17) des Winkelstücks und an einer zweiten Zylinderlinse (5) im Bereich des zweiten Schenkels (18) des Winkelstücks befestigt ist.

18. Vorrichtung nach einem der Ansprüche 15 bis 17, **dadurch gekennzeichnet, dass** die Befestigung des Halters (15) an dem geraden Stück (10) und an der Linse (4, 5) durch Kleben erfolgt.

19. Vorrichtung nach einem der Ansprüche 1 bis 18, **dadurch gekennzeichnet, dass** die Lichtröhre eine Entladungsröhre ist.

20. Vorrichtung nach Anspruch 19, **dadurch gekennzeichnet, dass** sie Versorgungsmittel (12) umfasst, die mit der Entladungsröhre verbunden und dazu geeignet sind, eine elektrische Entladung auf einer vorbestimmten Frequenz in der Entladungsröhre (8) zu erzeugen.
